# EUROPÄISCHE PATENTSCHRIFT

(11) **EP 4 368 295 B1**
(45) Veröffentlichungstag und Bekanntmachung des Hinweises auf die Patenterteilung: **04.06.2025**
(21) Anmeldenummer: 23203123.7
(22) Anmeldetag: 12.10.2023
(51) Int. Cl.: B04C 5/04, B04C 5/081, B04C 5/13, B04C 5/181

(54) **FLIEHKRAFTABSCHEIDER**
CENTRIFUGAL SEPARATOR
SÉPARATEUR CENTRIFUGE

(30) Priorität: 14.11.2022 DE 102022130081
(43) Veröffentlichungstag der Anmeldung: 15.05.2024
(73) Patentinhaber: Syntegon Technology GmbH, 71332 Waiblingen (DE)
(72) Erfinder: Eisenschmid, Ralph, 71672 Marbach am Neckar (DE)
(74) Vertreter: Novagraaf Group

(56) Entgegenhaltungen:
- EP-A1- 0 676 599
- JP-B2- 4 978 875
- US-A- 1 798 510
- US-A- 3 996 027

## Beschreibung

Die Erfindung betrifft einen Fliehkraftabscheider mit einem sich konisch erweiternden Abscheideraum und einem Expansionsraum gemäß EP 0 676 599 A1.

Weitere Fliehkraftabscheider sind aus der JP 4 978875 B2, der US 1 798 510 A und der US 3 996 027 A bekannt.

Aus der DE 10 2017 113 888 B3 sind sich entlang einer zentralen Achse erstreckende Fliehkraftabscheider mit einem Abscheideraum und einem Expansionsraum bekannt.

Derartige Fliehkraftabscheider dienen im Allgemeinen der Trennung unterschiedlich dichter Fluidphasen (sogenannte Leichtfraktion bzw. Schwerfraktion) eines mehrphasigen Fluids durch Abscheidung der Schwerfraktion.

Zur Erzielung der Abscheidewirkung wird das mehrphasige Fluid über einen Einlasskanal in den Abscheideraum eingespeist und derart geführt, dass sich innerhalb des Abscheideraums eine Rotationsströmung ausbildet. Die auftretenden Zentrifugalkräfte bewirken eine radiale Beschleunigung insbesondere der Schwerfraktion und die Abscheidung der Schwerfraktion an einer Innenseite einer Abscheideraumwandung.

Nach dem Abscheiden werden die Bestandteile der Schwerfraktion abtransportiert und gleiten insbesondere auf Spiralbahnen entlang der Innenseite der Abscheideraumwandung in Richtung des Expansionsraums bis sie in dem Expansionsraum aufgenommen sind. Dort verlangsamt sich die Rotationsbewegung und die Schwerfraktion wird über einen mit dem Expansionsraum verbundenen Auslasskanal aus dem Fliehkraftabscheider abgeführt.

Der Abscheideraum des Fliehkraftabscheiders der DE 10 2017 113 888 B3 ist ausgehend von dem Einlasskanal in Richtung der Expansionskammer sich konisch verjüngend ausgebildet. Durch die Verjüngung des Abscheideraums wird eine Erhöhung der Rotationsgeschwindigkeit des Fluids entlang der zentralen Achse erreicht. Dies führt zu einer Erhöhung der auf die Fluidphasen wirkenden Zentrifugalkräfte und zu einer verbesserten Abscheidewirkung.

Der Erfindung liegt die Aufgabe zugrunde, einen Fliehkraftabscheider mit einem Abscheideraum anzugeben, welcher - unter weitestgehender Beibehaltung der Abscheidewirkung herkömmlicher Fliehkraftabscheider - einen verbesserten und zuverlässigeren Abtransport der dichteren Fluidphase (Schwerfraktion) aus dem Abscheideraum ermöglicht.

Diese Aufgabe wird durch einen Fliehkraftabscheider mit den Merkmalen des Patentanspruchs 1 gelöst.

Es wurde erkannt, dass es bei dem aus der DE 10 2017 113 888 B3 bekannten Fliehkraftabscheider nachteilig ist, dass auf die an der Innenseite der Abscheideraumwandung abgeschiedenen Bestandteile der Schwerfraktion eine Komponente der Zentrifugalkraft wirkt, welche entgegen der gewünschten Bewegungsrichtung wirksam ist (also in Richtung des Einlasskanals wirkt). Dadurch sind unerwünschte Betriebszustände möglich, während denen sich Bestandteile der Schwerfraktion nicht in Richtung des Expansionsraums bzw. des Auslasskanals bewegen, sondern auf konstanten Kreisbahnen entlang der Innenseite der Abscheideraumwandung verbleiben oder sogar in Richtung des Einlasskanals beschleunigt werden. Durch den dadurch ausbleibenden Abtransport der Schwerfraktion kann es zu einer Stauung der Schwerfraktion in dem Abscheideraum und einem Zusammenbruch der Rotationsströmung kommen.

Durch die konische Erweiterung des Abscheideraums wirkt auf die an der Innenseite der Abscheideraumwandung abgeschiedenen Bestandteile der Schwerfraktion eine Komponente der Zentrifugalkraft immer in Richtung des Expansionsraums bzw. des Auslasskanals. Dadurch werden die abgeschiedenen Bestandteile der Schwerfraktion während des Betriebs des Fliehkraftabscheiders in Richtung des Expansionsraums beschleunigt und die Abtransportrate aus dem Abscheideraum in den Expansionsraum signifikant erhöht. Insbesondere werden auf diese Weise die vorstehend genannten, unerwünschten Betriebszustände verhindert.

Überraschenderweise hat sich herausgestellt, dass die Abscheidewirkung des Fliehkraftabscheiders trotz der mit der konischen Erweiterung einhergehenden Verlangsamung des Fluids entlang der zentralen Achse erhalten bleibt. Die auftretenden und auf die Schwerfraktion wirkenden Zentrifugalkräfte sind weiterhin ausreichend groß, um eine radiale Beschleunigung der Schwerkraftfraktion zu erreichen.

Bei einer bevorzugten Ausführungsform beträgt ein relativ zu der zentralen Achse gemessener Neigungswinkel der Abscheideraumwandung zwischen 2° und 20°, insbesondere zwischen 2,5° und 15°. Dies stellt den optimalen Winkelbereich dar, bei welchem die Komponente der Zentrifugalkraft groß genug ist, um die dichtere Phase (Schwerfraktion) in Richtung des Expansionsraums zu beschleunigen und gleichzeitig die Ausbildung einer stabilen Rotationsströmung in dem Abscheideraum sowie einer effektiven Abscheidewirkung zu gewährleisten.

Besonders bevorzugt erstreckt sich das Tauchrohr über maximal 60% einer entlang der zentralen Achse gemessenen Länge des Abscheideraums. Insbesondere durch eine bodenseitige Begrenzung des Expansionsraums erfährt die Leichtfraktion des mehrphasigen Fluids eine Strömungsumkehr und wird um die zentrale Achse rotierend über das Tauchrohr aus dem Abscheideraum abgeführt. Wenn sich das Tauchrohr über maximal 60% der entlang der zentralen Achse gemessenen Länge des Abscheideraums erstreckt, kann sich durch den Abstand zu der bodenseitigen Begrenzung des Expansionsraums eine besonders stabile Strömungsumkehr ausbilden, wodurch eine besonders effektive Abführung der ersten Fluidphase (Leichtfraktion) gewährleistet ist.

Ferner ist es bevorzugt, dass das Verhältnis zwischen einer entlang der zentralen Achse gemessenen Länge des Abscheideraums und eines größten Durchmessers des Abscheideraums zwischen 6:1 und 1:1 beträgt. Dies stellt den Verhältnisbereich dar, in welchem eine möglichst homogene und stabile Rotationsströmung des Fluids erreicht wird.

Eine bevorzugte Ausführungsform sieht vor, dass der Expansionsraum einen zu der zentralen Achse beabstandeten, bodenseitigen Fluidabführungsabschnitt aufweist, der gegenüber einer zu der zentralen Achse senkrechten Orientierung ein schraubengewindeartiges Gefälle aufweist, das die Abführung der zweiten Fluidphase unterstützt.

Es ist insbesondere möglich, den Fliehkraftabscheider in einer Konfiguration zu betreiben, in welcher sich die Strömung des Fluids entlang der Schwerkraftrichtung erstreckt (die zentrale Achse ist dabei parallel zu der Schwerkraftrichtung ausgerichtet). Durch ein schraubengewindeartiges Gefälle wirkt auf Bestandteile der Schwerfraktion, welche die bodenseitige Begrenzung des Expansionsraums erreicht haben, eine Komponente der Schwerkraft als Hangabtriebskraft in Richtung des Auslasskanals.

Weiter ist es bevorzugt, dass der Auslasskanal einen Bodenabschnitt aufweist, der gegenüber einer zu der zentralen Achse senkrechten Orientierung ein Auslasskanal-Gefälle aufweist, das die Abführung der zweiten Fluidphase unterstützt, insbesondere in Schwerkraftrichtung unterstützt. Durch das Auslasskanal-Gefälle wirkt eine Komponente der Schwerkraft als Hangabtriebskraft auf die an dem Bodenabschnitt angeordneten Bestandteile der Schwerfraktion, wodurch das Abführen der Schwerfraktion unterstützt wird.

Insbesondere ist es bevorzugt, dass der Expansionsraum einen sich kegelstumpfförmig oder pagodenförmig um die zentrale Achse herum erstreckenden, bodenseitigen Fluidführungsabschnitt aufweist. In dem Expansionsraum sind Betriebszustände möglich, bei denen ein Anteil der Schwerfraktion eine stabile Rotation nahe der zentralen Achse ausführt und dadurch den Auslasskanal nicht erreicht. Durch den kegelstumpfförmigen oder pagenförmigen Fluidführungsabschnitt ist um die zentrale Achse eine schräge Fläche ausgebildet, welche den Anteil der Schwerfraktion nach radial außen führt, insbesondere in Richtung des Auslasskanals. Außerdem dient die schräge Fläche dazu, den Anteil der Leichtfraktion nach radial innen zu führen, somit in Richtung der zentralen Achse, entlang welcher sich das Tauchrohr erstreckt.

Ferner ist es bevorzugt, dass der Einlasskanal eine bezogen auf die zentrale Achse äußere Begrenzungswand aufweist, welche tangential an einen Abschnitt der Abscheideraumwandung anschließt. Durch die tangential angeordnete äußere Begrenzungswand des Einlasskanals wird das mehrphasige Fluid bereits mit dem Einspeisen in den Abscheideraum zur Rotation entlang der Abscheideraumwandung und um die zentrale Achse gebracht.

Erfindungsgemäß weist der Auslasskanal eine bezogen auf die zentrale Achse äußere Begrenzungswand auf, welche tangential an einen Abschnitt der Expansionsraumwandung anschließt. Die tangential angeordnete Begrenzungswand des Auslasskanals ermöglicht eine besonders effiziente Abführung der Schwerfraktion aus dem Expansionsraum.

Des Weiteren ist es bevorzugt, dass der Einlasskanal im Querschnitt rechteckförmig ist und/oder dass der Auslasskanal im Querschnitt rechteckförmig ist. Durch den im Querschnitt rechteckförmigen Einlasskanal kann sich die Rotationsströmung des Fluids bei dem Einspeisen in den Abscheideraum ideal ausbilden. Der im Querschnitt rechteckförmige Auslasskanal ist insbesondere auf die Ausgestaltung des Expansionsraums abgestimmt.

Erfindungsgemäß ist ein ringförmiger Übergangsbereich zwischen einem Ende der Abscheideraumwandung und einem den Expansionsraum überdeckenden Begrenzungsabschnitt scharfkantig oder verrundet. Die Schwerfraktion verbleibt nach dem Übergang aus dem Abscheideraum in den Expansionsraum über den Übergangsbereich hinweg in dem Expansionsraum und kann insbesondere nicht zurück in den Abscheideraum gelangen. Die Ausgestaltung des ringförmigen Übergangsbereichs ermöglicht eine Steuerung des Verhaltens der Schwerfraktion bei dem Übergang aus dem Abscheideraum in den Expansionsraum und insbesondere die Steuerung der Verlangsamung der Rotationsbewegung.

Weitere Merkmale und Vorteile sind Gegenstand der nachfolgenden Beschreibung und der zeichnerischen Darstellung von Ausführungsformen.

In der Zeichnung zeigt
Fig. 1 eine Vorderansicht einer Ausführungsform eines Fliehkraftabscheiders;
Fig. 2 eine Seitenansicht des Fliehkraftabscheiders gemäß Fig. 1;
Fig. 3 eine Draufsicht des Fliehkraftabscheiders gemäß Fig. 1;
Fig. 4 eine Seitenansicht des Fliehkraftabscheiders längs einer in Fig. 1 mit IV - IV bezeichneten Schnittebene (zentrale Achse liegt in Schnittebene);
Fig. 5 einen in Fig. 4 mit V bezeichneten Ausschnitt einer Abscheideraumwandung in vergrößerter Darstellung;
Fig. 6 eine Seitenansicht einer weiteren Ausführungsform eines Fliehkraftabscheiders;
Fig. 7 eine Seitenansicht einer weiteren Ausführungsform des Fliehkraftabscheiders; und
Fig. 8 eine Seitenansicht einer weiteren Ausführungsform des Fliehkraftabscheiders.

Ein Fliehkraftabscheider ist in der Zeichnung insgesamt mit dem Bezugszeichen 10 bezeichnet.

Der Fliehkraftabscheider 10 weist ein Gehäuse 12 auf, das bezogen auf eine zentrale Achse 14 im Wesentlichen rotationssymmetrisch ausgebildet ist, vergleiche Fig. 1 und Fig. 2. Die zentrale Achse 14 erstreckt sich zwischen einem ersten Ende 16 des Fliehkraftabscheiders 10, an dem eine sich senkrecht zu der zentralen Achse 14 erstreckende Oberseite 18 ausgebildet ist und einem zweiten Ende 20, an dem eine sich senkrecht zu der zentralen Achse 14 erstreckende Bodenseite 22 ausgebildet ist.

Das Gehäuse 12 weist eine Abscheideraumwandung 24 auf, welche ausgehend von der Oberseite 18 entlang der zentralen Achse 14 einen Abscheideraum 26 begrenzt, wobei der Abscheideraum 26 eine parallel zu der zentralen Achse 14 gemessene Länge 28 aufweist. Zu dem Abscheideraum 26 versetzt und unmittelbar benachbart entlang der zentralen Achse 14 angeordnet weist das Gehäuse 12 einen Expansionsraum 30 auf. Der Expansionsraum 30 ist durch eine Expansionsraumwandung 32 des Gehäuses 12 sowie durch die Bodenseite 22 des zweiten Endes 20 begrenzt.

Der Abscheideraum 26 ist ausgehend von dem ersten Ende 18 sich in Richtung des Expansionsraum 30 konisch erweiternd ausgebildet, d.h. ein senkrecht zu der zentralen Achse 14 gemessener Durchmesser des Abscheideraums 26 nimmt in Richtung des Expansionsraums 30 zu, bis ein größter Durchmesser 34 des Abscheideraums 26 erreicht ist. Die konische Erweiterung des Abscheideraums 26 geht mit einem (negativen) Neigungswinkel 36 der Abscheideraumwandung 24 relativ zu der zentralen Achse 14 einher.

Der Abscheideraum 26 mündet an einem ringförmigen Übergangsbereich 38 zu einem den Expansionsraum 26 überdeckenden, ringscheibenförmigen Begrenzungsabschnitt 40. Der Übergangsbereich 38 kann scharfkantig oder verrundet ausgebildet sein.

Der Expansionsraum 30 weist einen senkrecht zu der zentralen Achse 14 gemessenen Durchmesser 42 auf. Der Durchmesser 42 des Expansionsraums 30 ist größer als der größte Durchmesser 34 des Abscheideraums 26.

Der Abscheideraum 26 ist nahe der Oberseite 18 mit einem Einlasskanal 44 verbunden (vergleiche Fig. 3 und 4). Der Einlasskanal 44 weist vorzugweise einen rechteckigen Querschnitt auf. Eine bezogen auf die zentrale Achse 14 äußere Begrenzungswand 46 des Einlasskanals 44 ist insbesondere tangential an einen Abschnitt 48 der Abscheideraumwandung 24 anschließend ausgebildet, vergleiche Fig. 3.

An der Oberseite 18 des Gehäuses 12 ist ein Tauchrohr 50 angeordnet. Das Tauchrohr 50 erstreckt sich entlang der zentralen Achse 14 bis in den Abscheideraum 26 hinein, vergleiche Fig. 4. Eine von dem Abscheideraum 26 aufgenommene Länge 52 des Tauchrohrs 50 ist parallel zu der zentralen Achse 14 gemessen.

Der Expansionsraum 30 ist mit einem Auslasskanal 54 verbunden, wobei der Auslasskanal 54 vorzugweise einen rechteckigen Querschnitt aufweist. Eine bezogen auf die zentrale Achse 14 äußere Begrenzungswand 56 des Auslasskanals 54 ist tangential an einen Abschnitt 58 der Expansionsraumwandung 32 anschließend ausgebildet, vergleiche Fig. 3.

Während des Betriebs des Fliehkraftabscheiders 10 wird über den Einlasskanal 44 ein mehrphasiges Fluid in den Abscheideraum 26 eingespeist, wobei sich das mehrphasige Fluid insbesondere aus Fluidphasen unterschiedlicher Dichte zusammensetzt (Leichtfraktion und Schwerfraktion).

In dem Abscheideraum 26 wird das mehrphasige Fluid entlang einer Innenseite 60 der Abscheideraumwandung 24 geführt, wodurch sich eine Strömung ausbildet, welche sich spiralförmig um die zentrale Achse 14 herum erstreckt und eine Strömungskomponente aufweist, welche in Richtung auf den Expansionsraum 30 weist.

Die strömungsbedingten Zentrifugalkräfte bewirken eine nach radial außen gerichtete Beschleunigung insbesondere der Schwerfraktion und die Abscheidung der Schwerfraktion an der Innenseite 60 der Abscheideraumwandung 24.

Die Leichtfraktion erfährt in der Nähe der Bodenseite 22 eine Strömungsumkehr und bewegt sich entlang der zentralen Achse 14 in Richtung des Tauchrohrs 50. Über das Tauchrohr 50 wird die Leichtfraktion aus dem Abscheideraum 26 abgeführt.

Auf die nach der Abscheidung an der Innenseite 60 der Abscheideraumwandung 24 angeordneten Bestandteile 62 der Schwerfraktion wirkt weiterhin eine radial nach außen gerichtete Zentrifugalkraft 64, vergleiche Fig. 5. Die Zentrifugalkraft 64 weist eine erste Komponente 66 und eine zweite Komponente 68 auf. Die erste Komponente 66 wirkt als Normalkraft auf die Bestandteile 62 der Schwerfraktion und ist senkrecht zu der Innenseite 60 der Abscheideraumwandung 24 ausgerichtet.

Die zweite Komponente 68 der Zentrifugalkraft 64 ist parallel zu der Innenseite 60 der Abscheideraumwandung 24 ausgerichtet. Durch die konische Erweiterung des Abscheideraums 26 entlang der zentralen Achse 14 ist die zweite Komponente 68 der Zentrifugalkraft 64 in Richtung des Expansionsraums 30 gerichtet. Dies bewirkt eine Beschleunigung der Bestandteile 62 der Schwerfraktion in Richtung des Expansionsraums 30 und eine erhöhte Abtransportrate aus dem Abscheideraum 26 in den Expansionsraum 30.

Der Betrag der zweiten Komponente 68 der Zentrifugalkraft 64 ist von dem Betrag des Neigungswinkels 36 abhängig. Ein gegenüber der zentraler Achse 14 gemessener größerer Neigungswinkel 36 geht dabei mit einer betragsmäßig größeren zweiten Komponente 68 der Zentrifugalkraft 64 einher.

Sind die Bestandteile 62 der Schwerfraktion in dem Expansionsraum 30 aufgenommen, verlangsamt sich durch den vergrößerten Durchmesser 42 des Expansionsraums 30 die Rotationsgeschwindigkeit der Schwerfraktion, und die Schwerfraktion wird über den Auslasskanal 54 aus dem Expansionsraum 30 abgeführt, vergleiche bspw. Fig. 1.

Es sind Betriebszustände des Fliehkraftabscheiders 10 denkbar, während denen Bestandteile 62 der Schwerfraktion an der Bodenseite 18 angesammelt sind. Dadurch kann die Abführung der Bestandteile 62 der Schwerfraktion aus dem Expansionsraum 30 heraus beeinträchtigt sein.

Um die Abführung der Schwerfraktion aus dem Expansionsraum 30 zu verbessern, ist bei einer weiteren Ausführungsform des Fliehkraftabscheiders 10 ein zu der zentralen Achse 14 beabstandeter, bodenseitiger erster Fluidabführungsabschnitt 70 vorgesehen, der gegenüber einer zu der zentralen Achse 14 senkrechten Orientierung ein schraubengewindeartiges Gefälle 72 aufweist, vergleiche Fig. 6.

Eine Verbesserung der Abführung der Schwerfraktion kann auch mit einem Bodenabschnitt 74 des Auslasskanals 54 erreicht werden, wobei der Bodenabschnitt 74 gegenüber einer zu der zentralen Achse 14 senkrechten Orientierung ein Auslasskanal-Gefälle 76 aufweist.

Es sind auch Betriebszustände denkbar, während denen ein Anteil der Schwerfraktion in dem Expansionsraum 30 und/oder dem Abscheideraum 26 eine stabile Rotation nahe der zentralen Achse 14 ausführt und dadurch den Auslasskanal 54 nicht erreicht. Zur Vermeidung solcher Betriebszustände sind bei weiteren Ausführungsformen des Fliehkraftabscheiders 10 bodenseitige Fluidführungsabschnitte vorgesehen.

Beispielsweise ist ein kegelstumpfförmiger Fluidführungsabschnitt 78 vorgesehen, vergleiche Fig. 7, oder ein pagodenförmiger Fluidführungsabschnitt 80, vergleiche Fig. 8. Die Fluidführungsabschnitte 78, 80 erstrecken sich ringförmig um die jeweilige zentrale Achse 14 herum. Die dem Abscheideraum 26 bzw. dem Expansionsraum 30 zugewandten Oberseiten der Fluidführungsabschnitte 78, 80 bilden geneigte Führungsflächen zur Führung der Bestandteile 62 der Schwerfraktion nach radial außen, insbesondere in Richtung des Auslasskanals 54.

## Patentansprüche

1. Fliehkraftabscheider (10), mit einem sich entlang einer zentralen Achse (14) erstreckenden Gehäuse (12), das eine Abscheideraumwandung (24) zur Begrenzung eines Abscheideraums (26) aufweist, der durch einen Einlasskanal (44) für mehrphasiges Fluid gespeist ist, wobei zur Abführung einer ersten Fluidphase ein zentrales Tauchrohr (50) und zur Abführung einer zweiten Fluidphase ein Auslasskanal (54) vorgesehen sind, wobei sich der Abscheideraum (26) von dem Einlasskanal (44) ausgehend entlang der zentralen Achse (14) gesehen in Richtung des Expansionsraums (30) konisch erweitert, wobei zwischen dem Abscheideraum (26) und dem Auslasskanal (54) ein bezogen auf den Abscheideraum (26) nach radial außen erweiterter Expansionsraum (30) vorgesehen ist, der nach radial außen durch eine Expansionsraumwandung (32) begrenzt ist, wobei ein senkrecht zu der zentralen Achse (14) gemessener Durchmesser (42) des Expansionsraums (30) größer ist als ein senkrecht zu der zentralen Achse (14) gemessener größter Durchmesser (34) des Abscheideraums (26), wobei der Abscheideraum (26) an einem ringförmigen Übergangsbereich (38) zu einem den Expansionsraum (26) überdeckenden, ringscheibenförmigen Begrenzungsabschnitt (40) mündet, wobei der ringförmige Übergangsbereich (38) zwischen einem Ende (40) der Abscheideraumwandung (26) und dem den Expansionsraum (30) überdeckenden Begrenzungsabschnitt (40) scharfkantig oder verrundet ist, und wobei der Auslasskanal (54) eine bezogen auf die zentrale Achse (14) äußere Begrenzungswand (56) aufweist, welche tangential an einen Abschnitt (58) der Expansionsraumwandung (32) anschließt.

2. Fliehkraftabscheider (10) nach Anspruch 1, **dadurch gekennzeichnet, dass** ein relativ zu der zentralen Achse (14) gemessener Neigungswinkel (36) der Abscheideraumwandung (24) zwischen 2° und 20°, insbesondere zwischen 2,5° und 15°, beträgt.

3. Fliehkraftabscheider (10) nach einem der vorstehenden Ansprüche, **dadurch gekennzeichnet, dass** sich das Tauchrohr (50) über maximal 60% einer entlang der zentralen Achse (14) gemessenen Länge (28) des Abscheideraums (26) erstreckt.

4. Fliehkraftabscheider (10) nach einem der vorstehenden Ansprüche, **dadurch gekennzeichnet, dass** das Verhältnis zwischen der entlang der zentralen Achse (14) gemessenen Länge (28) des Abscheideraums (26) und des größten Durchmessers (34) des Abscheideraums (26) zwischen 6:1 und 1:1 beträgt.

5. Fliehkraftabscheider (10) nach einem der vorstehenden Ansprüche, **dadurch gekennzeichnet, dass** der Expansionsraum (30) einen zu der zentralen Achse (14) beabstandeten, bodenseitigen Fluidabführungsabschnitt (70) aufweist, der gegenüber einer zu der zentralen Achse (14) senkrechten Orientierung ein schraubengewindeartiges Gefälle (72) aufweist, das die Abführung der zweiten Fluidphase unterstützt.

6. Fliehkraftabscheider (10) nach einem der vorstehenden Ansprüche, **dadurch gekennzeichnet, dass** der Auslasskanal (54) einen Bodenabschnitt (74) aufweist, der gegenüber einer zu der zentralen Achse (14) senkrechten Orientierung ein Auslasskanal-Gefälle (76) aufweist, das die Abführung der zweiten Fluidphase unterstützt.

7. Fliehkraftabscheider (10) nach einem der vorstehenden Ansprüche, **dadurch gekennzeichnet, dass** der Expansionsraum (30) einen sich kegelstumpfförmig oder pagodenförmig um die zentrale Achse (14) herum erstreckenden, bodenseitigen Fluidführungsabschnitt (78) aufweist.

8. Fliehkraftabscheider (10) nach einem der vorstehenden Ansprüche, **dadurch gekennzeichnet, dass** der Einlasskanal (44) eine bezogen auf die zentrale Achse (14) äußere Begrenzungswand (46) aufweist, welche tangential an einen Abschnitt (48) der Abscheideraumwandung (24) anschließt.

9. Fliehkraftabscheider (10) nach einem der vorstehenden Ansprüche, **dadurch gekennzeichnet, dass** der Einlasskanal (44) im Querschnitt rechteckförmig ist und/oder dass der Auslasskanal (54) im Querschnitt rechteckförmig ist.

## Claims

1. Centrifugal separator (10), comprising a housing (12) extending along a central axis (14), which has a separation chamber wall (24) for delimiting a separation chamber (26) which is fed by an inlet channel (44) for multi-phase fluid, wherein a central immersion tube (50) is provided for discharging a first fluid phase and an outlet channel (54) is provided for discharging a second fluid phase, wherein the separation chamber (26) widens conically from the inlet channel (44) along the central axis (14) in the direction of the expansion chamber (30), wherein an expansion chamber (30) is provided between the separation chamber (26) and the outlet channel (54), which expansion chamber widens radially outwards with respect to the separation chamber (26) and is delimited radially outwards by an expansion chamber wall (32), wherein a diameter (42) of the expansion chamber (30) measured perpendicularly to the central axis (14) is larger than a largest diameter (34) of the separation chamber (26) measured perpendicularly to the central axis (14), wherein the separation chamber (26) opens at an annular transition region (38) into an annular-disk-shaped boundary portion (40) covering the expansion chamber (26), wherein the annular transition region (38) between an end (40) of the separation chamber wall (26) and the boundary portion (40) covering the expansion chamber (30) is sharp-edged or rounded, and wherein the outlet channel (54) has an outer boundary wall (56) with respect to the central axis (14), which tangentially adjoins a portion (58) of the expansion chamber wall (32).

2. Centrifugal separator (10) according to claim 1, **characterized in that** an angle of inclination (36) of the separation chamber wall (24), measured relative to the central axis (14), is between 2° and 20°, in particular between 2.5° and 15°.

3. Centrifugal separator (10) according to either of the preceding claims, **characterized in that** the immersion tube (50) extends over a maximum of 60% of a length (28) of the separation chamber (26) measured along the central axis (14).

4. Centrifugal separator (10) according to any of the preceding claims, **characterized in that** the ratio between the length (28) of the separation chamber (26) measured along the central axis (14) and the largest diameter (34) of the separation chamber (26) is between 6:1 and 1:1.

5. Centrifugal separator (10) according to any of the preceding claims, **characterized in that** the expansion chamber (30) has a bottom-side fluid discharge portion (70) which is spaced apart from the central axis (14) and which, with respect to an orientation perpendicular to the central axis (14), has a screwthread-like slope (72) which assists with the discharge of the second fluid phase.

6. Centrifugal separator (10) according to any of the preceding claims, **characterized in that** the outlet channel (54) has a bottom portion (74) which, with respect to an orientation perpendicular to the central axis (14), has an outlet channel slope (76) which assists with the discharge of the second fluid phase.

7. Centrifugal separator (10) according to any of the preceding claims, **characterized in that** the expansion chamber (30) has a bottom-side fluid guide portion (78) extending in the manner of truncated cone or pagoda around the central axis (14).

8. Centrifugal separator (10) according to any of the preceding claims, **characterized in that** the inlet channel (44) has an outer boundary wall (46) with respect to the central axis (14), which tangentially adjoins a portion (48) of the separation chamber wall (24).

9. Centrifugal separator (10) according to any of the preceding claims, **characterized in that** the inlet channel (44) is rectangular in cross-section and/or **in that** the outlet channel (54) is rectangular in cross-section.

## Revendications

1. Séparateur centrifuge (10), comportant un boîtier (12) s'étendant le long d'un axe central (14), qui présente une paroi de chambre de séparation (24) permettant la délimitation d'une chambre de séparation (26), qui est alimentée par un canal d'entrée (44) pour un fluide à plusieurs phases, dans lequel un tube plongeur central (50) est prévu pour l'évacuation d'une première phase de fluide et un canal de sortie (54) est prévu pour l'évacuation d'une seconde phase de fluide, dans lequel la chambre de séparation (26) s'élargit de manière conique à partir du canal d'entrée (44), vue le long de l'axe central (14), en direction de la chambre d'expansion (30), dans lequel une chambre d'expansion (30) élargie radialement vers l'extérieur par rapport à la chambre de séparation (26) est prévue entre la chambre de séparation (26) et le canal de sortie (54), laquelle chambre d'expansion est limitée radialement vers l'extérieur par une paroi de chambre d'expansion (32), dans lequel un diamètre (42) de la chambre d'expansion (30), mesuré perpendiculairement à l'axe central (14), est supérieur à un diamètre maximal (34) de la chambre de séparation (26), mesuré perpendiculairement à l'axe central (14), dans lequel la chambre de séparation (26) débouche, au niveau d'une zone de transition annulaire (38), sur une section de délimitation (40) en forme de disque annulaire, recouvrant la chambre d'expansion (26), dans lequel la zone de transition annulaire (38) entre une extrémité (40) de la paroi de chambre de séparation (26) et la section de délimitation (40) recouvrant la chambre d'expansion (30) est à arêtes vives ou arrondie, et dans lequel le canal de sortie (54) présente une paroi de délimitation (56) extérieure par rapport à l'axe central (14), qui se raccorde tangentiellement à une section (58) de la paroi de chambre d'expansion (32).

2. Séparateur centrifuge (10) selon la revendication 1,
**caractérisé en ce qu'**un angle d'inclinaison (36) de la paroi de chambre de séparation (24), mesuré par rapport à l'axe central (14), est compris entre 2 ° et 20 °, en particulier entre 2,5 ° et 15 °.

3. Séparateur centrifuge (10) selon l'une des revendications précédentes, **caractérisé en ce que** le tube plongeur (50) s'étend sur au maximum 60 % d'une longueur (28) de la chambre de séparation (26) mesurée le long de l'axe central (14).

4. Séparateur centrifuge (10) selon l'une des revendications précédentes, **caractérisé en ce que** le rapport entre la longueur (28) de la chambre de séparation (26) mesurée le long de l'axe central (14) et diamètre maximal (34) de la chambre de séparation (26) est compris entre 6:1 et 1:1.

5. Séparateur centrifuge (10) selon l'une des revendications précédentes, **caractérisé en ce que** la chambre d'expansion (30) présente une section d'évacuation de fluide (70) côté fond, espacée de l'axe central (14), qui présente une pente hélicoïdale (72) par rapport à une orientation perpendiculaire à l'axe central (14), qui aide à l'évacuation de la seconde phase de fluide.

6. Séparateur centrifuge (10) selon l'une des revendications précédentes, **caractérisé en ce que** le canal de sortie (54) présente une section de fond (74) qui présente une pente de canal de sortie (76) par rapport à une orientation perpendiculaire à l'axe central (14), qui aide à l'évacuation de la seconde phase de fluide.

7. Séparateur centrifuge (10) selon l'une des revendications précédentes, **caractérisé en ce que** la chambre d'expansion (30) présente une section de guidage de fluide (78) côté fond, s'étendant en forme de tronc de cône ou de pagode autour de l'axe central (14).

8. Séparateur centrifuge (10) selon l'une des revendications précédentes, **caractérisé en ce que** le canal d'entrée (44) présente une paroi de délimitation (46) extérieure par rapport à l'axe central (14), qui se raccorde tangentiellement à une section (48) de la paroi de chambre de séparation (24).

9. Séparateur centrifuge (10) selon l'une des revendications précédentes, **caractérisé en ce que** le canal d'entrée (44) a une section transversale rectangulaire **et/ou en ce que** le canal de sortie (54) a une section transversale rectangulaire.
